# EUROPÄISCHE PATENTSCHRIFT

(11) **EP 0 048 928 B1**
(45) Veröffentlichungstag und Bekanntmachung des Hinweises auf die Patenterteilung: **18.12.1985**
(21) Anmeldenummer: 81107515.9
(22) Anmeldetag: 22.09.1981
(51) Int. Cl.: B04B 5/04

(54) **Zentrifuge**
Centrifuge
Centrifugeuse

(30) Priorität: 27.09.1980 DE 3036538
(43) Veröffentlichungstag der Anmeldung: 07.04.1982
(73) Patentinhaber: Compur-Electronic GmbH, D-8000 München 70 (DE)
(72) Erfinder: Stöwer, Reinhard, D-8301 Au in der Hallertau (DE)
(74) Vertreter: Geyer, Ulrich F., Dr. Dipl.-Phys.

## Beschreibung

Die Erfindung betrifft eine Schwenkbecher- Zentrifuge, insbesondere zum Zentrifugieren von Blut, gemäss dem Oberbegriff des Anspruchs 1.

Bei einer bekannten Zentrifuge auf dem Gebiet der Medizintechnik war der Rotor so ausgebildet, dass die Behälter zur Aufnahme der zu zentrifugierenden Substanz, beispielsweise des Blutes in einem Winkel von etwa 45 Grad zur Rotationsachse starr angebracht sind. Die Oberfläche der zu zentrifugierenden Substanz, beispielsweise die Oberfläche des im Zentrifugiergefäss enthaltenen Blutes, nimmt je nach der Drehzahl der Zentrifuge unterschiedliche Winkel zur Rotationsachse ein. Beim Abschalten der Zentrifuge kann im oberen, flüssigen Teil des Blutes, nämlich im Blutplasma, dadurch ein Strömungsvorgang erfolgen, der bewirkt, dass sich das Plasma im Bereich des Übergangs zum Blutkuchen wieder mit diesem vermischt.

Es sind auch Zentrifugen (DE-A-2 109 764) bekannt, bei denen an einem Rotor Behälter drehbar gelagert sind, in die das mit der zu zentrifugierenden Substanz gefüllte Gefäss eingesetzt wird. Bei sich drehendem Rotor schwenken die Behälter aus einer zur Drehachse parallelen Lage in eine zur Drehachse senkrechten Lage. Ein solcher Rotor kann einen erheblich höheren konstruktiven Aufwand erfordern. Es sind mehrere Einzelteile, wie Achsen, Gleit- oder Kugellager usw. für eine Zentrifuge mit schwenkbarem Behälter für die Zentrifugiergefässe erforderlich, so dass neben hohen Herstellungskosten auch der Wartungsaufwand und die Anfälligkeit gegen Störungen gross sein kann. Darüber hinaus müssen beim Zentrifugiervorgang neben den Gefässen mit der zu zentrifugierenden Substanz auch die diese Gefässe umschliessenden, schwenkbaren Behälter, und damit eine relativ grosse Masse in Rotation versetzt werden. Daher muss die bekannte Zentrifuge sehr stabil konstruiert sein, um die aufgrund der relativ hohen Masse auftretenden Zentrifugalkräfte aushalten zu können.

Es sind gattungsgemässe Schwenkbecherzentrifugen (FR-A-2 121 624 und FR-A-1 259 932) bekannt, bei denen der Rotor eine um etwa 90 Grad nach oben abgebogene Hohlkehle aufweist, in der ein Zentrifugiergefäss bei Drehung des Rotors aus seiner Ruhelage in seine horizontale Zentrifugierlage gleitet. Beim Gleiten der Zentrifugiergefässe in der Hohlkehle treten jedoch Reibungskräfte zwischen den Gleitflächen auf, die durch die Zentrifugalkraft überwunden werden müssen. Darüber hinaus müssen die Gleitflächen am Rotor und am Zentrifugengefäss sehr sauber bearbeitet sein, damit eine einwandfreie und gleichmässige Gleitbewegung ermöglicht wird. Dazu ist es auch erforderlich, dass die Toleranzen für die Abmessungen der Hohlkehle insbesondere im Querbereich über den gesamten Längsbereich der Hohlkehle hinweg gering sind, um ein Verkanten und Verhaken des Zentrifugiergefässes zu vermeiden. Bei Untersuchungen mit einer solchen Zentrifuge, die die Anmelderin durchgeführt hat, hat sich nämlich herausgestellt, dass bei einer solchen Zentrifugenart Schwierigkeiten beim Zurückgleiten des Zentrifugengefässes in die Ausgangslage auftreten können, dafür dieses Zurückgleiten keine Zentrifugalkräfte, sondern nur die Schwerkraft verantwortlich sind bzw. ist. Die Zentrifugiergefässe können vor der Endlage in dieser Hohlkehle steckenbleiben, so dass ein einwandfreies Zentrifugierergebnis mit der bekannten Zentrifuge unter Umständen nicht möglich ist.

Der vorliegenden Erfindung liegt die Aufgabe zugrunde, eine Zentrifuge zu schaffen, bei der das Zentrifugiergefäss bei seiner Bewegung keine Reibungskräfte zu überwinden hat und sicher in die Ausgangslage zurückkehrt.

Diese Aufgabe wird durch die im kennzeichnenden Teil des Anspruchs 1 angegebenen Merkmale gelöst.

Aufgrund dieser Merkmale wird eine Gleitbewegung zwischen dem Rotor und dem Zentrifugiergefäss vermieden. Man ist von Reibungskräften unabhängig. Für die Auslenkung des Zentrifugiergefässes kommt es nicht auf die Überwindung der Reibungskräfte an, so dass ein Auslenken bereits bei geringer Zentrifugalkraft möglich ist. Die Zentrifuge selbst kann in ihren Abmessungen kleingehalten werden. Es erfolgt lediglich eine Abroll- bzw. Kippbewegung des Zentrifugengefässes. Das Zentrifugengefäss kehrt dabei sicher und zuverlässig in die Ausgangslage zurück, wenn die Zentrifuge abgeschaltet wird.

Für den Schwenkvorgang sind keinerlei bewegliche oder zusätzliche Teile erforderlich, so dass der Konstruktions- und Wartungsaufwand bei der erfindungsgemässen Schwenkbecherzentrifuge denkbar gering ist. Darüber hinaus kann der Rotor mit einer sehr geringen Masse und kleinen Abmessungen hergestellt werden, wodurch die Belastung der Rotorlagerung gering ist und man mit einer geringen Motorleistung auskommt.

Das Abrollprofil des Rotors kann vorteilhaft als Profilfläche oder auch als Profilkante ausgebildet sein. Dabei kann das Gefäss eine Profilfläche und der Rotor eine Profilkante aufweisen oder umgekehrt.

Das Abrollprofil des Rotors muss je nach den Gegebenheiten an das abrollende Gefäss angepasst sein, derart, dass ein leichtes Abrollen und damit Schwenken des Gefässes bezüglich der Rotationsebene möglich ist.

Gemäss einer bevorzugten Ausführungsform der Erfindung ist das Abrollprofil des Rotors als Profilkante ausgebildet. Vorteilhaft weist das Zentrifugiergefäss als Abrollprofil einen Flansch auf. Bei der Schwenkbewegung rollt dieser Flansch auf dem Abrollprofil des Rotors ab. Da normalerweise viele Gefässe vorhanden sind, die mit einer Zentrifuge verwendet werden, ist es daher wirtschaftlicher, das Abrollprofil am Rotor anzubringen, und den Flansch des Gefässes mit einer ebenen Fläche zu versehen, die bei der Schwenkbewegung auf dem Abrollprofil des Rotors abrollt. Die Herstellung der Gefässe ist daher denkbar einfach.

Vorteilhafterweise ist der Flansch mit dem Zentrifugiergefäss einstückig ausgebildet. Es ist jedoch auch möglich, auf das Gefäss einen Flansch für den Zentrifugiervorgang aufzusetzen, so dass normale, im Labor verwendete Gläser, beispielsweise Reagenzgläser zum Zentrifugieren von Substanzen mit der erfindungsgemässen Zentrifuge verwendet werden können. Es können sowohl runde als auch eckige oder quadratische Gefässe verwendet werden.

Gemäss einer bevorzugten Ausführungsform ist im Rotor mindestens ein Durchbruch zur Aufnahme des Zentrifugiergefässes vorgesehen und der Durchbruch weist an der quer zur Rotationsrichtung verlaufenden Seiten die Abrollprofile auf.

Für die Fertigung des Rotors ist es besonders vorteilhaft, dass der Rotor einen Ringbereich mit einer dem Abrollprofil entsprechenden rotationssymmetrischen Form aufweist und dass in diesem Ringbereich mehrere Durchbrüche zur Aufnahme der Zentrifugiergefässe vorgesehen sind.

Die Erfindung wird nachstehend anhand der Zeichnungen beispielsweise näher erläutert. Es zeigen:
Fig. 1 Einen Rotor der erfindungsgemässen Zentrifuge in Aufsicht, ohne eingesetztes Zentrifugiergefäss,
Fig. 2 den in Figur 1 dargestellten Rotor im Querschnitt und
Fig. eine teilweise Darstellung des Zentrifugenrotors in Querschnitt, mit dem eingesetzten Zentrifugiergefäss in verschiedenen Schwenklagen.

Wie Figuren 1 und 2 zeigen, sind in einem um eine Rotationsachse 5 drehbaren Rotor Durchbrüche 2 vorgesehen, in denen Zentrifugiergefässe 4 eingesetzt werden. In einem Ringbereich 7 (vgl. Figur 1), in dem sich auch die Durchbrüche 2 befinden, weist der Rotor eine dem Abrollprofil entsprechende rotationssymmetrische Form auf. Die Durchbrüche 2 sind im Rotor einander jeweils diametral entgegengesetzt angeordnet, um eine gleichmässige, rotationssymmetrische Belastung der Lager des Rotors zu gewährleisten.

Figur 2 ist eine Schnittdarstellung entlang der in Figur 1 eingezeichneten Schnittlinie I-I.

Figur 3 zeigt in vergrössertem Massstab den in Figur 1 rechts von der Rotationsachse 5 liegenden Teil des Rotors 1 mit eingesetztem Zentrifugiergefäss 4 in drei verschiedenen Stellungen A, B und C. Wenn sich der Rotor nicht dreht, befindet sich das Zentrifugiergefäss 4 in der Lage A, wobei ein Aussenflächenbereich des Zentrifugiergefässes 4 an einer Fläche 6 des Rotors 1 anliegt. Es sei darauf hingewiesen, dass das Zentrifugiergefäss 4 auch ganz senkrecht nach unten gehalten sein kann, wenn sich der Rotor nicht dreht. Die Ruhelage mit einem Winkel zur Rotationsachse gemäss Figur 3 ist lediglich durch spezielle konstruktive Erfordernisse bei dem vorliegenden Ausführungsbeispiel bedingt.

An der Oberseite des Zentrifugiergefässes 4 befindet sich ein von der Aussenwand abstehender Flansch 32 mit einer Abrollfläche 31. Wenn sich der Rotor dreht, gelangt das Zentrifugiergefäss 4 aufgrund der durch die Zentrifugierkraft verursachte Schwenkbewegung von der Lage A über die Lage B in die Lage C, in der das Zentrifugiergefäss 4 senkrecht zur Rotationsachse 5 ausgerichtet ist und an einem Anschlag 12 des Rotors 1 anliegen kann. Über dem Flansch 32 kann ein Gefässdeckei 33 mit einem Filmscharnier 34 angebracht sein.

Das Abrollprofil 11 des Rotors 1 weist einen senkrecht verlaufenden oder in einem geringen Winkel zu Rotationsachse 5 angeordneten Abrollteil 13 auf, der über einen Schwenkbereich 14 in einen Abrollteil 15 übergeht, der bei dem vorliegenden Ausführungsbeispiel in einem spitzen Winkel zur Normalen der Rotationsachse 5 liegt. Es sei nochmals darauf hingewiesen, dass dieser Abrollteil 15 auch senkrecht zur Rotationsachse 5 ausgebildet sein kann, so dass das Zentrifugiergefäss 4 in Ruhestellung parallel zur Rotationsachse 5 liegt.

Im Ruhezustand, d.h. wenn sich der Rotor 1 nicht dreht, liegt ein Teil der Abrollfläche 31 des Flansches 32 des Zentrifugiergefässes 4 am im wesentlichen waagrechten Abrollteil 15 an. Wenn sich der Rotor zu drehen beginnt, rollt die Abrollfläche 31 des Flansches 32 des Zentrifugiergefässes 4 auf dem Abrollprofil 11 ab, indem die Abrollfläche 31 des Flansches 32 des Zentrifugiergefässes 4 über den Schwenkbereich 14 (vgl. die Lage B des Zentrifugiergefässes 4) auf den im wesentlichen senkrechten Abrollteil 13 des Abrollprofils 11 abrollt. Dabei nimmt dann das Zentrifugiergefäss 4 die waagrechte Lage C ein. In dieser Lage ergibt sich dann ein optimaler Zentrifugiervorgang, da die Zentrifugalkraft für den Zentrifugiervorgang optimal ausgenützt wird.

Beim Ausschalten des Rotormotors bzw. beim Abbremsen der Rotordrehung rollt dann die Abrollfläche 31 des Flansches 32 des Zentrifugiergefässes 4 in umgekehrter Reihenfolge vom senkrechten Abrollteil 13 über den Schwenkbereich 14 (Lage B des Zentrifugiergefässes 4) auf das im wesentlichen waagrechte Abrollteil 15 ab, so dass das Zentrifugiergefäss 4 wieder in der ursprünglichen Ausgangslage A zur Ruhe kommt.

Das Abrollprofil kann je nach den Gegebenheiten und in Anpassung auf das verwendete Zentrifugiergefäss 4 entsprechend geformt sein. Die Form des Abrollprofils wird dementsprechend für den jeweiligen Fall gewählt.

Am Ende des Zentrifugiervorgangs kann dann das Zentrifugiergefäss 4 in einfacher Weise aus dem Durchbruch 2 im Rotor 1 herausgenommen werden und steht mit seinem Inhalt für eine weitere Verwendung zur Verfügung.

Bei der erfindungsgemässen Zentrifuge erfolgt der Schwenkvorgang in denkbar einfacher Weise, nämlich lediglich durch ein Abrollen der Abrollfläche 31 des Flansches 32 des Zentrifugiergefässes 4 auf dem Abrollprofil 11. Für den Schwenkvorgang sind keinerlei bewegliche oder zusätzliche Teile erforderlich, so dass der Konstruktions- und Wartungsaufwand bei der erfindungsgemässen Zentrifuge denkbar gering ist. Darüberhinaus kann der Rotor 1 bei der erfindungsgemässen Zentrifuge mit einer sehr geringen Masse hergestellt werden, wodurch die Belastung der Rotorlagerung gering ist und man mit einer geringen Motorleistung auskommt.

Die Abrollfläche 31 des Flansches 32 muss nicht eben sein, sondern kann in einer anderen Abrollform ausgeführt werden.

## Patentansprüche

1. Schwenkbecher-Zentrifuge, insbesondere zum Zentrifugieren von Blut, mit einem Rotor und mit mindestens einem die zu zentrifugierende Substanz aufnehmenden Zentrifugiergefäss, wobei der Rotor ein Profil in einer zur Rotationsachse senkrechten Ebene aufweist, auf dem sich das Zentrifugiergefäss bewegt, dadurch gekennzeichnet, dass der Rotor (1) ein Abrollprofil (11) und das Zentrifugiergefäss (4) ein weiteres Abrollelement aufweist, das bei der Abrollbewegung auf dem Abrollprofil (11) des Rotors abrollt.

2. Zentrifuge nach Anspruch 1, dadurch gekennzeichnet, dass das Abrollprofil (11) des Rotors (1) als Profilfläche ausgebildet ist.

3. Zentrifuge nach Anspruch 1, dadurch gekennzeichnet, dass das Abrollprofil (11) des Rotors (1) als Profilkante ausgebildet ist.

4. Zentrifuge nach einem der Ansprüche 1 bis 3, dadurch gekennzeichnet, dass das Zentrifugiergefäss (4) als Abrollprofil einen Flansch (32) aufweist.

5. Zentrifuge nach Anspruch 4, dadurch gekennzeichnet, dass der Flansch (32) des Zentrifugiergefässes (4) eine ebene Fläche (31) aufweist.

6. Zentrifuge nach Anspruch 4 oder 5, dadurch gekennzeichnet, dass der Flansch (32) mit dem Zentrifugiergefäss (4) einstückig ausgebildet ist.

7. Zentrifuge nach einem der Ansprüche 1 bis 6, dadurch gekennzeichnet, dass ein dem Abrollprofil (11) des Rotors (1) angepasstes Abrollprofil auf das Zentrifugiergefäss (4) aufsetzbar ist.

8. Zentrifuge nach einem der Ansprüche 1 bis 7, dadurch gekennzeichnet, dass im Rotor (1) wenigstens ein Durchbruch (2) zur Aufnahme des Zentrifugiergefässes (4) vorgesehen ist, und dass der Durchbruch (2) an den quer zur Rotationsrichtung verlaufenden Seiten das Abrollprofil (11) aufweist.

9. Zentrifuge nach einem der Ansprüche 1 bis 8, dadurch gekennzeichnet, dass der Rotor (1) einen Ringbereich (7) mit einer dem Abrollprofil (11) entsprechenden, rotationssymmetrischen Form aufweist und dass in diesem Ringbereich (7) mehrere Durchbrüche (2) zur Aufnahme der Zentrifugiergefässe (4) vorgesehen sind.

## Claims

1. A swinging bucket centrifuge, in particular for centrifuging blood, having a rotor and at least one centrifugal container for containing the substance to the centrifuged, wherein the rotor has a profile which is perpendicular to the axis of rotation and on which the centrifugal container moves, characterised in that the rotor (1) has a rolling profile (11) and the centrifugal container (4) has a further rolling element which rolls along the rolling profile (11) of the rotor during the rolling movement.

2. A centrifuge as in Claim 1, characterised in that the rolling profile (11) of the rotor (1) is formed as a profiled surface.

3. A centrifuge as in Claim 1, characterised in that the rolling profile (11) of the rotor (1) is formed as a profiled edge.

4. A centrifuge as in one of Claims 1 to 3, characterised in that the centrifugal container (4) has a rolling profile in the form of a flange (32).

5. A centrifuge as claimed in Claim 4, characterised in that the flange (32) of the centrifugal container (4) has a plane surface (31).

6. A centrifuge as in Claim 4 or 5, characterised in that the flange (32) is formed in one piece with the centrifugal container (4).

7. A centrifuge as in one of Claims 1 to 6, characterised in that a rolling profile adapted to the rolling profile (11) of the rotor (1) is attachable to the centrifugal container (4).

8. A centrifuge as in one of Claims 1 to 7, characterised in that at least one opening (2) is provided in the rotor (1) to hold the centrifugal container (4), and that the sides of the opening (2) running transversely to the direction of rotation have the rolling profile (11).

9. A centrifuge as claimed in one of Claims 1 to 8, characterised in that the rotor (1) has an annular area (7) having an axially symmetrical shape corresponding to the rolling profile (11), and that a plurality of openings (2) are provided in this annular area (7) to hold the centrifugal containers (4).

## Revendications

1. Centrifugeuse à godets basculants, notamment pour la centrifugation du sang, comportant un rotor et au moins un récipient de centrifugation recevant la substance à centrifuger, dans laquelle le rotor comporte un profil situé dans un plan perpendiculaire à l'axe de rotation, sur lequel se déplace le récipient de centrifugation, caractérisée en ce que le rotor (1) comprend un profil de roulement (11) et le récipient (4) de centrifugation est pourvu d'un autre élément de roulement, qui roule sur le profil du roulement (11) du rotor lors du déplacement du roulement.

2. Centrifugeuse selon la revendication 1, caractérisée en ce que le profil de roulement (11) du rotor (1) est constitué par une surface de profil.

3. Centrifugeuse selon la revendication 1, caractérisée en ce que le profil de roulement (11) du rotor (1) est constitué par un bord de profil.

4. Centrifugeuse selon l'une des revendications 1 à 3, caractérisée en ce que le récipient de centrifugation (4) est pourvu d'une bride (32) formant le profil de roulement.

5. Centrifugeuse selon la revendication 4, caractérisée en ce que la bride (32) du récipient de centrifugation (4) présente une surface plane (31).

6. Centrifugeuse selon l'une des revendications 4 et 5, caractérisée en ce que la bride (32) est réalisée d'une seule pièce avec le récipient de centrifugation (4).

7. Centrifugeuse selon l'une des revendications 1 à 6, caractérisée en ce qu'un profil de roulement adapté au profil de roulement (11) du rotor (1) est démontable sur le récipient de centrifugation (4).

8. Centrifugeuse selon l'une des revendications 1 à 7, caractérisée en ce qu'il est prévu dans le rotor (1) au moins un ajour (2) pour recevoir le récipient de centrifugation (4), et en ce que l'ajour (2) comporte le profil de roulement (11) sur le côté qui s'étend transversalement au sens de rotation.

9. Centrifugeuse selon l'une des revendications 1 à 8, caractérisée en ce que le rotor (1) est pourvu d'une zone annulaire (7) à symétrie de révolution et qui correspond au profil de roulement (11), et en ce que plusieurs ajours (2) sont prévus dans cette zone annulaire (7) pour recevoir des récipients de centrifugation (4).
